# EUROPÄISCHE PATENTSCHRIFT

(11) **EP 0 672 606 B1**
(45) Veröffentlichungstag und Bekanntmachung des Hinweises auf die Patenterteilung: **22.01.1997**
(21) Anmeldenummer: 95102123.7
(22) Anmeldetag: 16.02.1995
(51) Int. Cl.: B65H 75/10, B21C 47/28

(54) **Metallfolienbund, Verfahren zu seiner Herstellung und Vorrichtung zur Durchführung des Verfahrens**
Metal foil coil, procedure for its production and device to carry out the procedure
Bobine de feuille de métal, procédé pour sa production et dispositif de mise en oeuvre du procédé

(30) Priorität: 19.03.1994 DE 9404689 U
(43) Veröffentlichungstag der Anmeldung: 20.09.1995
(73) Patentinhaber: VAW Aluminium AG, D-53117 Bonn (DE)
(72) Erfinder: Kästner, Stefan, Dr., D-52070 Aachen (DE); Hampel, Ulrich, D-41516 Grevenbroich (DE); Pakula, Josef, D-41516 Grevenbroich (DE)
(74) Vertreter: Müller-Wolff, Thomas, Dipl.-Ing.

(56) Entgegenhaltungen:
- EP-A- 0 500 515
- EP-A- 0 562 757
- DE-A- 2 704 610
- DE-C- 513 197
- DE-U- 7 312 632
- DE-U- 7 422 407
- US-A- 3 447 674

## Beschreibung

Die Erfindung betrifft ein Metallfolienbund, bestehend aus einer Wickelhülse, deren Innendurchmesser dem Außendurchmesser eines Hülsenaufnehmers entspricht, wobei die Wickelhülse als Hohlkammerwelle mit mindestens zwei zwischen Außen- und Innenwand der Hülse angeordneten Kammern ausgebildet ist und wobei die Außenwand oder die Innenwand der Hohlkammerwelle im mittleren Bereich eine erhöhte Wandstärke mit einer Wandstärkenübergangszone aufweist, und ferner bestehend aus einer zu einem Bund aufgewickelten Metallfolie.

Ein Metallfolienbund der eingangs genannten Art ist aus der EP-A-500515 bekannt. In der Wandstärkenübergangszone sind konische Flächen angeordnet. Darüber sind sogenannte Anlenkglieder positioniert, die aus zwei Ringen und einem dazwischenliegenden Verbindungselement aus elastischem Material bestehen.

Zum Aufwickeln von Aluminiumfolien werden üblicherweise Rohre, insbesondere Stahlrohre mit einem Innendurchmesser von 150 mm und einer Wandstärke von 6 mm verwendet. Kleinmengen unter 1000 kg sind nur in Ausnahmefällen vom Folienhersteller zu beziehen, da es sich bei der Folienherstellung um eine durchrationalisierte Fertigung handelt.

Nach der Verarbeitung der kaltgewalzten Bänder zu Aluminiumfolien werden diese aufgewickelt und einer Glühbehandlung unterzogen. Hierzu werden die Metallfolienbunde mit entsprechenden Hülsenaufnehmern über verschiedene Transporteinrichtungen zwischen Scheren, Glühöfen und Versandstelle transportiert.

Die beim Auf- und Abwickeln auftretenden hohen Drehzahlen der Metallfolienbunde bewirkten Schwingungen bzw. Vibrationen in den unter Zugspannung stehenden Lagen der Folien und können bei den dünnen Folien leicht zu Rissen führen, wodurch u. U. das gesamte Metallfolienbund unbrauchbar wird. Die Rißgefahr ist insbesondere bei Aluminiumfolien aus Reinaluminium mit Reinheit Al 99 bis Al 99,5 kritisch, da diese im Zustand "weich" verarbeitet werden. Es ist bekannt, daß Folien dieser Zusammensetzung sehr niedrige Zugfestigkeits- und Dehnungswerte aufweisen.

Aufgabe der vorliegenden Erfindung ist es, die Stabilität eines Metallfolienbundes zu erhöhen, so daß selbst bei hohen Auf- und Abwickelgeschwindigkeiten und bei erhöhter Laufmeterzahl ein Folienabriß vermieden werden kann. Ferner soll die Wickelhülse auch bei Temperturwechselbeanspruchung (400 °C/10 t Auflast) dimensionsstabil bleiben.

Die Aufgabe wird erfindungsgemäß durch die im Anspruch 1 angegebenen Merkmale gelöst. Es hat sich gezeigt, daß durch Ausbildung der Wickelhülse als Hohlkammerwelle Vibrationen vermieden und die Auf- und Abwickelnaht derart reduziert werden kann, daß selbst bei Folien aus Reinaluminium im Zustand weich keine Rißbildungen mehr auftraten.

Die vibrationsdämpfende Wirkung der erfindungsgemäßen Hohlkammerwelle wird dadurch noch verstärkt, daß das Kammervolumen in radialer Richtung keine Einbauten enthält und nur über die Länge der Wickelhülse verteilte Stützscheiben aufweist. Es hat sich nämlich gezeigt, daß bei sehr hohen Drehzahlen die Neigung zu Unwuchten bzw. Aufwölbungen der Außenhülse im Mittelbereich besonders ausgeprägt ist, so daß hier eine entsprechend dimensionierte Gegenkraft aufgebracht werden muß. Es ist vorgesehen, daß die außenliegenden Kammervolumina größer sind als das Volumen der über die Längsachse der Wickelhülse gesehenen innenliegenden Kammer.

Zur Verhinderung der Aufwölbung trägt weiterhin bei, daß die Außenwand der Hohlkammerwelle im Mittelbereich eine erhöhte Wandstärke aufweist. In der Wandstärkenübergangszone sind jeweils stufenförmige Absätze eingearbeitet, um entsprechend dimensionierte Stützscheiben aufzunehmen. Die Absätze sind als Schrumpfsitze ausgebildet, so daß die Stützscheiben nach dem Erwärmen der Außenhülse mit Übermaß eingelegt und dann beim Abkühlen der Außenwand eingeschrumpft werden.

Die Wickelhülse besitzt beispielsweise einen äußeren Kerndurchmesser von 30 cm und einen Innenkerndurchmesser von 15 cm bei einer Gesamtlänge von 180 cm. Auf diese Hülse kann eine Folie von 6 µm Dicke mit einer Breite von 160 cm aufgewickelt werden. Die erfindungsgemäße Wickelhülse ermöglicht das Aufwickeln einer Folienlänge von 64 km, was zu einem Wickeldurchmesser der aufgewickelten Folie von ca. 80 bis 90 cm führt.

Die aufgewickelte Folie wird einem Glühprozeß unterworfen, bei dem das Metallfolienbund von Raumtemperatur innerhalb mehrerer Stunden auf eine Temperatur von 360 °C gebracht wird und dort für mehrere Tage gehalten wird. Diese Temperaturbehandlung dient der thermischen Vergütung des Folienmaterials.

Gleichzeitig entsteht mit der Temperaturbehandlung eine hohe thermische Belastung der Wickelhülse, die an beiden Enden gehalten unter einer Gewichtslast von ca. 10 t steht. Untersuchungen haben gezeigt, daß bei dem Glühprozeß Verformungen an der Wickelhülse auftreten können. Diese rühren nicht nur von der Auflast der Folienwicklung her, sondern auch von der Wärmedehnung treten Beanspruchungen im Inneren der Wickelhülse auf.

Bei einer Versteifung der Wickelhülse muß darauf geachtet werden, daß keine inneren Verspannungen durch unterschiedliche Wärmedehnungen entstehen. Erfindungsgemäß wurde dieses Problem dadurch gelöst, daß ein Toleranzausgleich zwischen den Ring scheiben und der Innen- bzw. Außenhülse vorgesehen ist. Die Ringscheiben sind nur in der Außenhülse eingeschrumpft und teilweise mit der Außenwand bei X, Y verschweißt. Dadurch ist ein Toleranzausgleich gegeben, so daß auch nach einem Glühprozeß der Rundlauf des erfindungsgemäßen Metallfolienbundes die vorgegebenen Toleranzwerte einhält. Die Toleranzwerte liegen wie folgt:
1. Rundlauf vor dem Glühen ± 0,1 mm
2. Rundlauf nach dem Glühen ± 0,3 mm

### Vergleichsbeispiel

Bei einem Metallfolienbund das auf einem Stahlrohr aufgewickelt wurde, konnten folgende Werte ermittelt werden:
3. Rundlauf vor dem Glühen ± 0,8 mm
4. Rundlauf nach dem Glühen ± 1,3 mm

Dies zeigt, daß bei dem Vergleichsbeispiel der Wärmeeinfluß beim Glühen offensichtlich zu einer Durchbiegung der Wickelhülse führt, so daß hier erhebliche Unwuchten auftreten können.

Es ist auch möglich, die Innenwand entsprechend auszubilden, so daß hier ein Paßsitz eingedreht werden kann. Dann sollte zur Erzielung eines Schrumpfsitzes die Innenwand durch Kühlen auf einen niedrigeren Durchmesser gebracht werden, damit die Stützscheiben aufgeschoben werden können und anschließend bei langsamer Temperaturerhöhung aufgeschrumpft werden.

Wegen der hohen Umfangsgeschwindigkeiten und zur Erhöhung der Sicherheit hat es sich als zweckmäßig erwiesen, die Stützscheiben zusätzlich zu dem Paßsitz an der Außen- und/oder Innenwand durch eine Schweißnaht anzuheften. Dieses beeinflußt auch den Luftwiderstand bei hohen Umdrehungsgeschwindigkeiten günstig, da die außenliegenden Ringscheiben die Seitenflächen des Metallfolienbundes vollständig abdichten.

Erfindungsgemäß liegt der Innendurchmesser der Wickelhülse in einem Bereich zwischen 100 und 200 mm und die auf den Außendurchmesser aufgewickelte Metallfolie weist eine Dicke von 0,0045 bis 0,06 mm entsprechend 4,5 bis 60 µm auf. Der Bundaussendurchmesser liegt zwischen 500 und 1000 mm bei einer Bundbreite von 800 bis 2020 mm, wodurch bin Gesamtgewicht von ca. 10.000 kg bei voller Aufwickelung verursacht wird.

Zum Aufwickeln von Metallfolien besteht ein Metallfolienbund aus einer Hohlkammerwelle mit mindestens einer zwischen der Außen- und Innenwand angeordneten Hohlkammer. Hierdurch wird die Steifigkeit der Wickelhülse verstärkt, wobei sich die Ausbildung von 3 Kammern als besonders günstig erwiesen hat. Hierbei sind die beiden außenliegenden Kammern in geringerer Wandstärke ausgebildet als die mittlere Kammer. Die Aluminiumfolie 7 wird derart aufgewickelt, daß die Seitenränder über die Querwände der mittleren Kammer hinausragen. Mit dieser Anordnung ist ein günstiger Kompromiß zwischen Stabilität der Hohlkammerwelle, geringem Gewicht der Wickelhülse und günstigem Schwingungsverhalten gegeben.

Im folgenden wird die Erfindung anhand eines Ausführungsbeispieles näher beschrieben.

Es zeigen:
- Figur 1: Längsschnitt durch eine erfindungsgemäße Wickelhülse,
- Figur 2a, b: vergrößerte Teile des Längsschnittes durch ein Stirnende der erfindungsgemäßen Wickelhülse und
- Figur 3: Längsschnitt durch ein erfindungsgemäßes Metallfolienbund.

In Figur 1 ist die erfindungsgemäße Wickelhülse als Hohlkammerwelle dargestellt. Zwischen dem Außenrohr 1 und dem Innenrohr 2 befindet sich die Hohlkammer 3, die durch mehrere Querwände 4a,b unterteilt ist. An den stirnseitigen Enden sind ringförmige Flanschflächen 5,6 angeordnet.

In den Figuren 2a, b ist die erfindungsgemäße Wickelhülse als Teilquerschnitt vergrößert dargestellt. Zwischen dem Außenrohr 1 und den Innenrohr 2 sind eine Querwand 4b und der ringförmige Flanschteil 6 erkennbar. In einer besonderen Ausführungsform kann das Außenrohr 1 mit abgestufter Wanddicke ausgebildet sein, wobei das dünne Ende zur Stirnseite hin und das dickere Mittelteil zwischen den Querwänden 4a,4b angeordet ist.

In der bevorzugten Ausbildung nach den Figuren 2a, b ist die abgestufte Außenwand 1 im mittleren Bereich I etwa 2 x dicker als die Dicke des Innenrohres 2 ausgeführt. Dieses hat den Vorteil, daß die Durchbiegung der Außenwelle aufgrund des Gewichtes des Metallfolienbundes reduziert wird. Außerdem ist die dynamische Steifigkeit beim Auf- und Abwickeln der Folie verbessert.

Gemäß Figur 2b ist die in der Außenwand 1 eingeschrumpfte Querwand 4b zusätzlich mit einer Schweißnaht gesichert. Am Fußende der Querwand 4b befindet sich ein Toleranzausgleich T zum Innenrohr 2 hin. Dieser verhindert eine Verspannung bei hohen Temperaturbelastungen.

In Figur 3 ist das erfindungsgemäße Metallfolienbund, bestehend aus einer Wickelhülse mit Außenrohr 1 und Innenrohr 2 dargestellt. Die Aluminiumfolie 7 ist auf dem Außenrohr 1 in einer Vielzahl von dünnen Lagen angeordnet.

Als Beispiel für einen geeigneten Außendurchmesser von 300 mm werden Hülsenabstände H = 75 - 120 mm gewählt. Bei einer vorgegebenen Umfangsgeschwindigkeit können die Drehzahlen gegenüber einem Außendurchmesser von 150 mm halbiert werden.

Gegenüber dem bisherigen Stand der Technik ergeben sich folgende Unterschiede:
1. Der Außendurchmesser der Wickelhülse 1 ist vergrößert worden.
2. Bei konstanter Geschwindigkeit (im Vergleich zur bisherigen Verfahrensweise) wird die Drehzahl am Außenumfang der Hülse halbiert.
3. Durch die Hohlkammerwelle wird die Neigung zu Vibrationen und Schwingungen beim Auf- und Abwickeln reduziert.
4. Die beim Rollenwechsel erforderliche Abbremsung kann verkürzt werden, da die auftretenden Zugkräfte in der Folien niedrig gehalten werden.
5. Der Innendurchmesser der Wickelhülse wird konstant gehalten, so daß die bisher verwendeten Hülsenaufnehmer weiter verwendet werden können.
6. Durch die geringe Exentrizität können die auftretenden Zugkräfte in den Folien bei der Verarbeitung gering gehalten werden. Beim An- und Abfahren treten keine Spannungsspitzen auf.

Es ist vorteilhaft, wenn die Zwischentrennwände auf einem eingedrehten Pass-Sitz des Außenrohres aufgesteckt werden und im Innenrohr eingeschrumpft sind. Dies bewirkt zusammen mit den übrigen Konstruktionsmerkmalen der Radialhohlkammer einen sehr guten statischen Rundlauf der erfindungsgemäßen Wickelhülse. Bisher war der Rundlauf nach dem ersten Glühen der Wickelhülse nicht ausreichend, da die Abweichung im Radius mehr als 0,5 mm betrug. Jetzt zeigt die erfindungsgemäße Hohlkammerkonstruktion eine sehr gute Thermostabilität nach dem Glühen. Die Radius-Abweichung ist kleiner als 0,1 mm.

Anhand von Versuchen wurde ermittelt, daß der Aufbau der erfindungsgemäßen Wickelhülse wie folgt durchgeführt werden muß:

Die Hohlkammerwelle soll in radialer Richtung keine Einbauten enthalten. Jede Kammer wird durch den Außenzylinder, der von der Außenwand 1 gebildet wird und durch einen Innenzylinder, der von der Innenwand 2 gebildet wird, begrenzt. Hierdurch ist es möglich, daß die Wärmedehnung des Materials bei einem Aufheizen auf ca. 360 ° ungehindert in radialer Richtung erfolgen kann, ohne daß lokale Deformationen auftreten können.

Dabei ist zu beachten, daß nach einer Glühbehandlung des Metallfolienbundes eine Abkühlung erfolgt, die wiederum zu starken thermischen Spannungen in dem großvolumigen Metallfolienbund führt. Die nach außen weisenden Bereiche des Metallfolienbundes werden naturgemäß schneller abgekühlt als die inneren Bereiche, so daß hier erhebliche Schrumpfspannungen auftreten. Dieses gilt auch für die Innenwand der Wickelhülse, die dem Kühlstrom verstärkt ausgesetzt ist. Es kann vorkommen, das Temperaturdifferenzen zwischen Innenwand und Außenwand der Wickelhülse auftreten, so daß die Stützscheiben hierdurch stark beansprucht werden. Eine Dimensionsstabilität ist nur dadurch zu erreichen, daß ein Toleranzausgleich in der erfindungsgemäß vorgeschlagenen Weise vorgenommen wird.

Ganz besonders kritisch ist die von der aufgewickelten Folie her auf die Wickelhülse ausgeübte Flächenpressung. Bei einer Dicke von 6 µm kommt es bei Unwuchten bzw. Vibrationen der Wickelhülse zu Spannung in der Folienbahn, die die maximale Festigkeit überschreiten können. Dann treten Risse oder andere zum Teil unsichtbare Beschädigungen auf, die später beim Abwickeln der Folie erkannt werden und dann zu einem Ausschuß des gesamten Metallfolienbundes führen.

Ein weiterer Gesichtspunkt bei der Herstellung des erfindungsgemäßen Folienbundes ist es, daß durch Vergrößerung des Hülsendurchmessers der Wechsel der Metallfolienbunde verbessert werden kann. Hierbei wird üblicherweise das Ende des einen Bundes mit dem Anfang des neuen Metallfolienbundes verklebt. Beim Anfahren aus dem Stillstand wirken erhebliche Zugkräfte auf die Metallfolie, wobei sich Verformungen der Hülse nachteilig auswirken. Durch die erfindungsgemäß vorgesehene Dimensionierung des Außendurchmessers auf das 1,5 bis 2,5-fache des Innendurchmessers der Hülse wird gewährleistet, daß die Flächenpressung beim Anfahren der Folienbunde niedrig gehalten werden kann und damit Beschädigungen an der Folie, die später zu einem Riß führen können, vermieden werden.

## Patentansprüche

1. Metallfolienbund, bestehend aus einer Wickelhülse, deren Innendurchmesser dem Außendurchmesser eines Hülsenaufnehmers entspricht, wobei die Wickelhülse als Hohlkammerwelle mit mindestens zwei zwischen Außen- und Innenwand (1, 2) der Hülse angeordneten Kammern (3) ausgebildet ist und wobei die Außenwand (1) oder die Innenwand (2) der Hohlkammerwelle im mittleren Bereich eine erhöhte Wandstärke mit einer Wandstärkenübergangszone aufweist, und ferner bestehend aus einer zu einem Bund aufgewickelten Metallfolie,
dadurch gekennzeichnet,
daß in der Wandstärkenübergangszone jeweils ein Absatz mit einem Schrumpfsitz eingeformt ist, in den jeweils eine Ringscheibe (4a, b) eingeschrumpft ist, die eine Innenkammer zwischen Außen- und Innenwand (1, 2) verschließen, und daß an den Stirnenden der Hohlkammerwelle je ein ringförmiges Flanschteil (5, 6) angeordnet ist, das mit der Außen- und Innenwand (1, 2) fest verbunden ist und dabei zwei Außenkammern bildet.

2. Metallfolienbund nach Anspruch 1,
dadurch gekennzeichnet,
daß die zwischen den außenliegenden ringförmigen Flanschteilen (5, 6) und den innenliegenden Ringscheiben (4a, b) gebildeten, außenliegenden Kammervolumina größer sind als das Volumen der über die Längsachse der Wickelhülse gesehenen, innenliegenden Kammer.

3. Metallfolienbund nach einem der vorhergehenden Ansprüche,
dadurch gekennzeichnet,
daß die Wickelhülse als Hohlkammerwelle mit zwischen Außen- und Innenwand (1, 2) der Hülse angeordneten Kammern ausgebildet ist, wobei der Außendurchmesser Da der Hülse das 1,5 bis 2,5-fache des Innendurchmessers Di der Hülse beträgt,
daß der Abstand A zwischen Innen- und Außenwand der Wickelhülse proportional zum Innendurchmesser der Wickelhülse gehalten ist, wobei das Verhältnis $\text{A = (0,3 - 1,5) x Di}$ gilt,
daß die Kammern in der Längsachse der Hülse begrenzt werden durch mehrere Ringscheiben, die die Hohlkammerwelle in mehrere Ringkammern unterteilen, und
daß die außenliegenden ringförmigen Flanschteile (5, 6) die Seitenflächen des Metallfolienbundes vollständig abdichten.

## Claims

1. A metal foil collar consisting of a winding sleeve whose inner diameter corresponds to the outer diameter of a sleeve receiving part, with the winding sleeve being provided in the form of a hollow chamber shaft with at least two chambers (3) arranged between the outer and inner walls (1, 2) of the sleeve and with the outer wall (1) or inner wall (2) of the hollow chamber shaft, in the central region of same, comprising an increased wall thickness with a wall thickness transition zone, and furthermore consisting of metal foil wound so as to form a collar,
characterised in
that into each wall thickness transition zone, there is formed in a step with a shrunk seat into each of which there is shrunk an annular disc (4a, b), which annular discs close an inner chamber between the outer and inner wall (1, 2) and that at each of the end faces of the hollow chamber shaft there is arranged an annular flange part (5, 6) which is firmly connected to the outer and inner walls (1, 2) while forming two outer chambers.

2. A metal foil collar according to claim 1,
characterised in
that the outer chamber volumes formed between the outer annular flange parts (5, 6) and the inner annular discs (4a, b) are greater than the volume of the chamber which, if viewed across the longitudinal axis of the winding sleeve, constitutes the inner chamber.

3. A metal foil collar according to any one of the preceding claims,
characterised in
that the winding sleeve is provided in the form of a hollow chamber sleeve with chambers arranged between the outer and inner walls (1, 2) of the sleeve, with the outer diameter Da of the sleeve amounting to 1.5 to 2.5 times the value of the inner diameter Di of the sleeve;
that the distance A between the inner and outer walls of the winding sleeve is maintained so as to be proportional to the inner diameter of the winding sleeve, with the ratio $\text{A = (0.3 - 1.5) x Di}$ being applied;
that the chambers in the longitudinal axis of the sleeve are delimited by a plurality of annular discs which subdivide the hollow chamber shaft into a plurality of annular chambers; and
that the outer annular flange parts (5, 6) fully seal the side faces of the metal foil collar.

## Revendications

1. Bobine de feuille métallique constituée d'une douille d'enroulement, dont le diamètre intérieur correspond au diamètre extérieur d'un support à douille, la douille d'enroulement étant réalisée sous forme d'arbre à chambres creuses, comportant au moins deux chambres (3) disposées entre la paroi extérieure et la paroi intérieure (1, 2) de la douille et la paroi extérieure (1) ou la paroi intérieure (2) de l'arbre à chambres creuses présentant, dans la zone médiane, une épaisseur de paroi augmentée, avec une zone de transition d'épaisseur de paroi, et étant en outre constituée d'une feuille métallique enroulée pour former une bobine,
caractérisée en ce que
dans la zone de transition d'épaisseur de paroi est creusé un décrochement avec un siège de retrait dans lequel est respectivement fretté par rétraction un disque annulaire (4a, b), ces disques obturant une chambre intérieure, entre la paroi extérieure et la paroi intérieure (1, 2), et en ce que, à chaque extrémité frontale de l'arbre à chambres creuses, est respectivement disposée une partie de bride (5, 6) à forme annulaire, reliée rigidement à la paroi extérieure et à la paroi intérieure (1, 2), et constituant alors deux chambres extérieures.

2. Bobine de feuille métallique selon la revendication 1,
caractérisée en ce que
les volumes de chambre extérieurs, constitués entre les parties de bride (5, 6) à forme annulaire extérieures et les disques annulaires (4a, b) intérieurs, sont supérieurs au volume de la chambre intérieure, vue dans l'axe longitudinal de la douille d'enroulement.

3. Bobine de feuille métallique selon l'une des revendications précédentes,
caractérisée en ce que
la douille d'enroulement est réalisée sous forme d'arbre à chambres creuses avec des chambres disposées entre la paroi extérieure et la paroi intérieure (1, 2) de la douille, le diamètre extérieur Da de la douille étant de 1,5 à 2,5 fois le diamètre intérieur Di de la douille,
en ce que l'espacement A entre la paroi intérieure et la paroi extérieure de la douille d'enroulement est proportionnel au diamètre intérieur de la douille d'enroulement, le rapport valant $\text{A = (0,3 à 1,5) x Di}$,
en ce que les chambres sont délimitées dans l'axe longitudinal de la douille par plusieurs disques annulaires subdivisant l'arbre de chambre creuse en une pluralité de chambres annulaires, et
en ce que les parties de bride (5, 6) à forme annulaire situées extérieurement assurent une étanchéité complète des faces latérales de la bobine de feuille métallique.
